# EUROPÄISCHE PATENTSCHRIFT

(11) **EP 0 846 912 B1**
(45) Veröffentlichungstag und Bekanntmachung des Hinweises auf die Patenterteilung: **13.08.2003**
(21) Anmeldenummer: 97890211.2
(22) Anmeldetag: 23.10.1997
(51) Int. Cl.: F21S 8/10, F21V 7/04

(54) **Fahrzeugleuchte**
Vehicle light.
Phare

(30) Priorität: 05.12.1996 AT 212796
(43) Veröffentlichungstag der Anmeldung: 10.06.1998
(73) Patentinhaber: Zizala Lichtsysteme GmbH, A-3250 Wieselburg (AT)
(72) Erfinder: Aichinger, Michael, 3620 Spitz a.d. Donau (AT); Kanzler, Josef, 3644 Emmersdorf (AT)
(74) Vertreter: Matschnig, Franz, Dipl.-Ing.

(56) Entgegenhaltungen:
- EP-A- 0 735 309
- DE-C- 3 406 876
- US-A- 1 513 844

## Beschreibung

Die Erfindung betrifft eine Fahrzeugleuchte mit einem Freiflächenreflektor mit Oberflächenrillen in zur Horizontalebene durch die optische Achse im rechten Winkel stehenden Ebenen.

Aus der DE-OS 3107420 ist ein Scheinwerfer, insbesondere Kfz-Scheinwerfer, bekannt, bei dem ein äußerer Paraboloidreflektor vorgesehen ist, in dem oberhalb des Glühlampenbereichs ein Innenreflektorsegment vorgesehen ist, das ebenfalls Paraboloidprofil aufweist und zur zentralen Wärmeabschirmung des Außenreflektors dient. Das Innenreflektorsegment weist Rillen auf, die in zueinander und zur optischen Achse parallelen Vertikalebenen verlaufen und dazu dienen, eine Konzentration des Lichtbündels auf dem Zentralbereich der Scheinwerferfrontscheibe zu verhindern - mit anderen Worten nach der Seite streuen.

In der DE-PS 382 726 ist ein Scheinwerfer gezeigt, dessen Reflektor senkrechte, zueinander parallele Rillen aufweist.

Die DE 3836382 A1 betrifft einen Flachscheinwerfer, dessen horizontal verlaufende Flachbereiche jeweils zueinander parallele, senkrechte Rinnen tragen.

Die US-A 5577 833 betrifft einen Flachscheinwerfer, dessen Reflektor im Horizontalschnitt ein asymmetrisches Komplexflächenprofil mit zwischen Vertikalstufen verlaufenden Abschnitten aufweist. In den einzelnen Abschnitten sind Vertikalrillen vorgesehen, deren Verteilung innerhalb eines Abschnitts jeweils unverändert ist und deren Anzahl pro Längeneinheit von einem Zentralabschnitt zum Reflektorrand hin abnimmt, wobei die Randabschnitte rillenfrei sind. Entsprechend der Ausbildung des Reflektors mit einer Freifläche ist die Scheinwerferfrontscheibe glatt.

Ausgehend von diesem Stand der Technik mit Rillen in Vertikalebenen parallel zur optischen Achse wird erfindungsgemäß die Möglichkeit eröffnet, eine weitaus bessere Einstellbarkeit des Lichtmusters in Abhängigkeit von der Reflektorprofilierung dahingehend zu erzielen, daß die Rillenebenen in unterschiedlichen Winkeln zur Vertikalebene durch die optische Achse verlaufen - mit anderen Worten deren Winkel zur Vertikalebene durch die optische Achse über die Lateral- und/oder Höhenerstreckung des Reflektors variieren.

Dabei ist unter Rillenebene die Normalebene auf die Tangente an den Rillenboden unter Annahme eines symmetrischen Rillenquerschnitts zu verstehen.

Bevorzugt entsprechen dabei die Rillen der Reflektorkrümmung, d.h. die Tangente an den Rillenboden ist parallel zur Tangente an den Reflektor - dies muß aber nicht so sein.

Erfindungsgemäß ändert sich entlang einer einzigen Rille die Rillenebene, wobei sich der Winkel zur Vertikalebene durch die optische Achse ändert - und zwar vorzugsweise über einen Winkelbereich von etwa -20° bis etwa + 20°.

Die von den Rillenebenen mit der Vertikalebene durch die optische Achse eingeschlossenen Winkel betragen höchstens etwa 50°.

Bevorzugt ist eine Fahrzeugleuchte mit in der oder parallel zur optischen Achse verlaufenden linearen Lichtquelle, wobei pro Rille die Abbildungen des dem Reflektor zugewandten Lichtquellenendes über oberhalb der Horizontalebene durch die optische Achse liegende Rillenbereiche auf einer Abbildungsfläche höher und die des vom Reflektor abgewandten Lichtquellenendes tiefer, sowie die Abbildungen des vom Reflektor abgewandten Lichtquellenendes über unterhalb der Horizontalebene durch die optische Achse liegende Rillenbereiche auf einer Abbildungsfläche höher und die des dem Reflektor zugewandten Lichtquellenendes tiefer liegen. Dabei soll z.B. bei einen Nebelscheinwerfer das hintere Lichtquellenende bei einer Abbildung über einen Punkt der oberen Reflektorhälfte nicht nur höher, sondern an der Hell-Dunkel-Grenze liegen, ebenso wie das vordere Lichtquellenende bei einer Abbildung über einen Punkt der oberen Reflektorhälfte tiefer, aber auch an der Hell-Dunkel-Grenze.

Die Trennlinie zwischen oberer und unterer Reflektorhälfte ist in der Regel die Horizontalebene durch die Glühwendel bzw. optische Achse, d.h. bei einem Fern- oder Nebelscheinwerfer - bei einem Abblendscheinwerfer nach ECE (asymmetrisch) ist sie eine quasihorizontale Grenzkurve. Beide Trennlinienausbildungen sollen durch die Definition Horizontalebene durch die Glühwendel bzw. optische Achse umfaßt sein.

Die Ausbildung der Rillen selbst erfolgt in üblicher Weise beim Pressen des Reflektors, der in der Regel aus warmfestem Kunststoff besteht. Das negative Rillenmuster wird durch Fräsen am Preßwerkzeug hergestellt. Dabei kann der Übergang zwischen den Rillen und der Umgebungsfläche scharfkantig oder abgerundet sein und der Abstand zwischen den einzelnen Rillen und deren Breite wird nach der angestrebten Streucharakteristik gewählt.

In der Zeichnung ist Fig. 1 eine Ansicht der Oberfläche eines erfindungsgemäßen Flachreflektors mit verschiedenen Streuprofilen und Fig. 2 eine schematische Darstellung eines bevorzugten Abbildungsmodus.

In Fig. 1 erkennt man eine asymmetrische Freiflächenreflektorfläche 1, die auf ihrer gesamten Oberfläche mit Streurillen 5 versehen ist und verschiedene Krümmungszonen aufweist, wobei aber die Rillenführung zu beiden Seiten der Mittelebene im wesentlichen gleich ist.

In Fig. 2 ist HK die Schnittlinie einer Horizontalebene, in der die in der optischen Achse OA verlaufende Glühwendel GW einer Lampe liegt, mit einem Reflektor, der eine Streurille S trägt. Die drei Achsen des Raums sind in üblicher Weise mit x, y und z bezeichnet und es ist dargestellt, wie die Glühwendel auf einer yz-Ebene, der H/D Ebene, abgebildet wird über einen in der oberen Hälfte des Reflektors liegenden Rillenpunkt PO und über einen in der unteren Hälfte des Reflektors liegenden Rillenpunkt PU. Das näher am Reflektor liegende Ende der Glühwendel GW ist mit H und das andere mit V bezeichnet und die Abbildungen HPO und HPU liegen in einer Ebene EH, ebenso wie die Abbildungen VPO und VPU in einer Ebene EV liegen, wobei EH und EV im rechten Winkel auf die H/D-Ebene stehen. Der Scheinwerfer ist ein Nebelscheinwerfer mit einer Hell/Dunkellinie D/H - man erkennt, daß VPU und HPO näher an der Hell/Dunkellinie liegen als VPO und HPU; bevorzugt liegen sie an der Hell/Dunkellinie.

## Patentansprüche

1. Fahrzeugleuchte mit einem Freiflächenreflektor (1) mit Oberflächenrillen (5) in zur Horizontalebene (x,z) durch die optische Achse (x) im rechten Winkel stehenden Rillenebenen, wobei hier unter Rillenebenen die Normalebenen und parallel zur Horizontalebene (x,z) verlaufenden Tangenten an den Rillenboden unter Annahme eines symmetrischen Rillenquerschnitts zu verstehen ist, **dadurch gekennzeichnet, daß** die Rillenebenen über den Rillenverlauf veränderte Winkel mit der Vertikalebene (x,y) durch die optische Achse (x) einschließen, wobei der Winkelbereich vorzugsweise von etwa -20° bis zu etwa +20° geht.

2. Fahrzeugleuchte nach Anspruch 1, **dadurch gekennzeichnet, daß** die von den Rillenebenen mit der Vertikalebene (x,y) durch die optische Achse (x) eingeschlossenen Winkel im Bereich von bis hinauf zu etwa 50° liegen.

3. Fahrzeugleuchte nach Anspruch 1 oder 2, mit in der oder -parallel zur optischen Achse (x) verlaufenden linearen Lichtquelle (GW), wobei pro Rille (5) die Abbildungen des dem Reflektor zugewandten Lichtquellenendes (H) über oberhalb der Horizontalebene (x,z) durch die optische Achse (x) liegende Rillenbereiche auf einer Abbildungsfläche höher und die des vom Reflektor (1) abgewandten Lichtquellenendes (V) tiefer, sowie die Abbildungen des vom Reflektor (1) abgewandten Lichtquellenendes (V) über unterhalb der Horizontalebene (x,z) durch die optische Achse (x) liegende Rillenbereiche auf einer Abbildungsfläche höher und die des dem Reflektor (1) zugewandten Lichtquellenendes (H) tiefer liegen.

## Claims

1. Vehicle light having a free surface reflector (1) with surface grooves (5) in groove planes which are at a right angle to the horizontal plane (x, z) through the optical axis (x), wherein in this case groove planes are to be understood to mean the normal planes on tangents, which extend parallel to the horizontal plane (x, z), onto the bottom of the grooves assuming that the groove cross-section is symmetrical, **characterised in that** the groove planes form angles, which change over the course of the grooves, with the vertical plane (x, y) through the optical axis (x), wherein the range of angles is preferably from about -20° to about +20°.

2. Vehicle light as claimed in claim 1, **characterised in that** the angles formed by the groove planes and the vertical plane (x, y) through the optical axis (x) lie in the range of up to about 50°.

3. Vehicle light as claimed in claim 1 or 2, with a linear light source (GW) extending in, or parallel to the optical axis (x), wherein per groove (5) the images of the light source end (H) which faces the reflector, over groove regions which lie above the horizontal plane (x, z) through the optical axis (x), lie higher up on an imaging surface, and those of the light source end (V) which faces away from the reflector (1) lie lower down, and the images of the light source end (V) which faces away from the reflector, over groove regions which lie below the horizontal plane (x, z) through the optical axis (x), lie higher up on an imaging surface, and those of the light source end (H) which faces the reflector (1) lie lower down.

## Revendications

1. Feu de véhicule automobile avec un réflecteur à espace libre (1) muni de rainures de surface (5) situées en angle droit par rapport au plan horizontal (x, y) de l'axe optique (x) dans des plans de rainures, dans lequel la notion de plan des rainures signifie le plan normal de tangentes s'étendant parallèlement au plan horizontal (x, y) autour du fond des rainures avec adoption d'une coupe transversale symétrique des rainures, **caractérisé en ce que** les plans des rainures incluent, via le parcours des rainures, des angles modifiés avec le plan vertical (x, y) de part l'axe optique (x), dans lequel la plage de l'angle s'étend de préférence de -20° jusqu'à environ +20°.

2. Feu de véhicule automobile selon la revendication 1, **caractérisé en ce que** les angles inclus par les plans des rainures avec le plan vertical (x, y) de l'axe optique (x), se situent dans la plage allant jusqu'à environ 50°.

3. Feu de véhicule automobile selon les revendications 1 ou 2, avec la source lumineuse (GW) linéaire s'étendant dans, ou parallèlement à, l'axe optique (x), dans lequel, par rainure (5), les projections de l'extrémité de la source lumineuse (H) tournée vers le réflecteur (1) se situent plus haut sur une surface de projection, via des zones de rainures situées au-dessus du plan horizontal (x, y) de l'axe optique (x), et celles de l'extrémité de la source lumineuse (V) détournée du réflecteur (1) se situent plus bas, de même que les projections de l'extrémité de la source lumineuse (V) détournées du réflecteur (1) se situent plus haut sur une surface de projection, via des zones de rainures situées en-dessous du plan horizontal (x, y) de l'axe optique (x), et celles de l'extrémité de la source lumineuse (H) tournée vers le réflecteur (1) se situent plus bas.
